# EUROPÄISCHE PATENTSCHRIFT

(11) **EP 0 309 510 B1**
(45) Veröffentlichungstag und Bekanntmachung des Hinweises auf die Patenterteilung: **20.01.1993**
(21) Anmeldenummer: 88902785.0
(22) Anmeldetag: 14.04.1988
(51) Int. Cl.: E04B 1/344, E04B 1/32

(54) **Formverstellbarer Sitzmöbel**
Shape-adjustable seat
Siège à forme variable

(30) Priorität: 15.04.1987 DE 3712760
(43) Veröffentlichungstag der Anmeldung: 05.04.1989
(73) Patentinhaber: ROTA, Angelo, 8820 Wädenswil (CH)
(72) Erfinder: ROTA, Angelo, 8820 Wädenswil (CH)
(74) Vertreter: Lauer, Joachim, Dr.
(86) Internationale Anmeldenummer: CH8800079
(87) Internationale Veröffentlichungsnummer: WO8808060

(56) Entgegenhaltungen:
- FR-A- 2 067 435
- US-A- 971 148
- US-A- 2 733 482

## Beschreibung

Die Erfindung betrifft ein Sitzmöbel, das zwischen einer Ruheform und einer Funktionsform grösseren Volumens umstellbar ist gemäss dem Oberbegriff des Patentanspruches 1.

Ein solches Sitzmöbel ist bekannt aus der DE-A-3 308 336. Bei dem bekannten Sitzmöbel sind die Tragelemente mit recht aufwendig ausgeführten und daher auch teuren sogenannten selbsthemmenden Taumelbeschlägen miteinander verbunden. Zur Veränderung der Form des Sitzmöbels müssen die Taumelbeschläge in aufwendiger Weise einzeln gelöst und wieder fixiert werden.

Aufgabe der Erfindung ist die Schaffung eines Sitzmöbels der genannten Art, das sich unbeschadet seiner Umstellbarkeit zwischen einer Ruheform mit geringem Raumbedarf und einer Funktionsform grösseren Volumens durch hohe Formsteifheit und vor allem Biegesteifheit bzw. Biegefestigkeit auszeichnet. Auch soll das Umstellen schnell und einfach ausführbar sein. Die erfindungsgemässe Lösung dieser Aufgabe kennzeichnet sich durch die Merkmale des Anspruchs 1.

Bevorzugte Ausgestaltungen des erfindungsgemässen Sitzmöbels sind in den abhängigen Ansprüchen gekennzeichnet.

Die Erfindung wird weiter anhand der in den Zeichnungen schematisch dargestellten Ausführungen erläutert. Hierin zeigt:
- Fig. 1: unter a) - f) perspektivische Ansichten eines erfindungsgemässen Sitzmöbels mit einem Tragteil und einem Stützteil,
- Fig. 2: eine geschnittene Teilansicht des Trag- oder des Stützteils in einer ersten Ausführungsform,
- Fig. 3: in einer ebensolchen Darstellung eine zweite Auführungsform des Trag- oder des Stützteils, und
- Fig. 4: eine perspektivische Teildarstellung einer Sitzbank nach der Erfindung.

Fig. 1 zeigt unter a) - f) einen Tragkörper, welcher in seiner Funktionsform gemäss Fig. 1e) und f) ein Sitzmöbel darstellt. Der Tragkörper weist ein Tragteil 110 und ein Stützteil 120 auf. Sowohl das Tragteil 110 als auch das Stützteil 120 bestehen aus stabförmigen, biegesteifen, nebeneinanderliegenden Tragelementen 1a, 11 die an ihren einander benachbarten Längsseiten durch Gelenke 1b, 12, miteinander verbunden sind und zwar entsprechend Fig. 2 oder Fig. 3. In Fig. 3 sind die Tragelemente 11 als Hohlprofilstäbe mit trapezförmigem Querschnitt und die Gelenke 12 als Biegelemente ausgebildet. Das Stützteil ist mit einem Randabschnitt 111 des Tragteils schwenkbar verbunden, wobei zwischen den einzelnen aneinandergrenzenden Tragelementen des Tragteils und der Stutzteile jeweils einzelne Gelenke bzw. Scharniere 130 vorgesehen sind. Dadurch ist der Tragkörper als Ganzes aufrollbar. An den genannten Randabschnitt 111 des Tragteils 110 schliesst sich ein weiterer Abschnitt 112 grösserer Höhe an.

Unter a) zeigt Fig. 1 den Tragkörper zusammengerollt in seiner kompaktesten Ruheform, in der er leicht transportabel ist. Zur Überführung in die Funktionsform wird der Tragkörper teilweise aufgerollt. Das Stützteil 120 dient in der Funktionsform als Sitzfläche. Wie unter d) in Fig. 1 dargestellt wird das Stützteil 120 bei senkrecht stehendem Tragteil 110 in eine horizontale Lage geklappt. Anschliessend wird der weitere Abschnitt 112 des Tragteils 110 um das Stützteil 120 bündig herumgeführt und in dieser Stellung durch einen geeigneten Verschluss 140 (zwischen dem wieteren Abschnitt 112 und dem Randabschnitt 111) gesichert. Durch die Höhe des weiteren Abschnitts 112 des Tragteils 110 wird die Lehnenhöhe des Sitzmöbels bestimmt. Um das Stützteil 120 in seiner horizontalen Lage in der Funktionsform zu halten bzw. zu fixieren ist auf der Höhe des Stützteils im weiteren Abschnitt 112 des Tragteils 110 ein geeigneter Absatz oder eine zur Aufnahme des Umfangs des Stützteils 120 geeigneter Absatz oder eine zur Aufnahme des Umfangs des Stützteils 120 geeignete Nut oder Rinne vorgesehen, welche in Fig. 1b) und d) zu erkennen und mit 150 bezeichnet ist.

Fig. 4 zeigt ausschnittweise eine erfindungsgemässe, zusammenlegbare Sitzbank 80 mit einem Tragteil 81 aus miteinander schwenkbar oder biegebeweglich verbundenen Tragelementen 81a. Die Aussteifung in der dargestellten Funktionsform erfolgt mittels Stützteilen 82 in Form von Querwänden, die ebenfalls aus miteinander schwenkbar oder biegebeweglich verbundenen Tragelementen 82a bestehen und wie vorbeschrieben mit dem Tragteil verbunden sind.

## Patentansprüche

1. Sitzmöbel, zwischen seiner Funktionsform und einer kompakten Transport- oder Ruheform mit geringerem Volumen umstellbar, mit einem als Ganzes aufrollbaren Tragkörper mit einem flächenhaften, in der Funktionsform als Fuss- oder ggf. Lehnenteil dienenden Tragteil (110) und einem flächenhaften, in der Funktionsform als Sitzfläche dienenden Stützteil (120).
wobei sowohl das Tragteil als auch das Stützteil aus stabförmigen, in ihrer Längsrichtung im wesentlichen biegesteifen, nebeneinanderliegenden Tragelementen (1a bzw. 11) bestehen, die an ihren einander benachbarten Längsseiten durch Gelenke (1b bzw. 12) miteinander verbunden sind,
wobei das Stützteil mit einem Randabschnitt (111) des Tragteils schwenkbar verbunden ist,
dadurch gekennzeichnet, dass die Tragelemente des Randabschnitts des Tragteils und die Tragelemente des Stützteils jeweils paarweise stirnseitig aneinandergrenzen,
dass zwischen den einzelnen jeweils aneinanderangrenzenden Tragelementen des Randabschnitts des Tragteils und des Stützteils jeweils einzelne Gelenke bzw. Scharniere (130) vorgesehen sind,
dass sich an den genannten Randabschnitt des Tragteils ein weiterer Abschnitt (112) anschliesst,
dass die Tragelemente in dem genannten weiteren Abschnitt länger sind als die Tragelemente in dem genannten Randabschnitt,
dass nach Überführen des Randabschnitts des Tragteils und des mit diesem verbundenen Stützteiles in eine ebene Form, das Stützteil gegenüber dem genannten Randabschnitt rechtwinklig abklappbar ist, und
dass der weitere Abschnitt des Tragteils bei abgeklapptem Stützteil um dieses bündig herumführbar ist.

2. Sitzmöbel nach Anspruch 1, dadurch gekennzeichnet, dass ein Verschluss (140) zur Sicherung des weiteren Abschnitts des Tragteils in seiner um das Stützteil bündig herumgeführten Stellung vorgesehen ist.

3. Sitzmöbel nach Anspruch 1 oder 2, dadurch gekennzeichnet, dass die Länge der Tragelemente in dem weiteren Abschnitt des Tragteils so bemessen ist, dass sich in der Funktionsform eine Rücklehne ergibt.

4. Sitzmöbel nach einem der Ansprüche 1 bis 3, dadurch gekennzeichnet, dass das Tragteil an seinem weiteren Abschnitt einen Absatz (150) aufweist, auf welchem eine Randzone am Umfang des Stützteils in der Funktionsform aufliegt.

5. Sitzmöbel nach einem der Ansprüche 1 bis 3, dadurch gekennzeichnet, dass das Tragteil an seinem weiteren Abschnitt eine Nut oder Rinne aufweist, welche eine Randzone am Umfang des Stützteils in der Funktionsform aufnimmt.

6. Sitzmöbel nach einem der Ansprüche 1 bis 5, dadurch gekennzeichnet, dass die Tragelemente Hohlprofilstäbe sind.

7. Sitzmöbel nach einem der Ansprüche 1 bis 6, dadurch gekennzeichnet, dass die Gelenke, durch welche die Tragelemente (11) an ihren einander benachbarten Längsseiten miteinander verbunden sind, als Biegegelenke (12) ausgebildet sind.

8. Sitzmöbel nach Anspruch 7, dadurch gekennzeichnet, dass die Tragelemente (11) ein trapezförmiges Profil aufweisen.

9. Sitzmöbel nach Anspruch 7 oder 8, dadurch gekennzeichnet, dass der Tragkörper einstückig ausgebildet ist.

## Claims

1. Seat, which can be converted between its operational shape and its compact transportation or rest shape with a smaller volume, with a support body which can be rolled up as a whole, having a flat bearing part (110) serving in the operational shape as a foot or optionally armrest part and a flat support part (120) serving as a seating surface in the operational shape, in which both the support part and the bearing part are formed from rod-like, juxtaposed bearing elements (1a or 11), which are substantially flexurally rigid in their longitudinal direction and which are interconnected by joints (1b or 12) at their adjacent longitudinal sides, in which the support part is pivotably connected to a marginal portion (111) of the bearing part, characterized in that the bearing elements of the marginal portion of the bearing part and the bearing elements of the support part are in each case pairwise frontally adjacent, that between the adjacent bearing elements of the marginal portion of the bearing part and the support part there are in each case individual joints or hinges (130), that a further portion (112) is connected to said marginal portion of the bearing part, that in said further portion the bearing elements are longer than the bearing elements in said-marginal portion, that after converting the marginal portion of the bearing part and the support part connected thereto into a planar shape, the support part can be swung down at right angles relative to said marginal portion and that the further portion of the bearing part, with the support part folded down, can be placed flush around the latter.

2. Seat according to claim 1, characterized in that a lock (140) for securing the further portion of the bearing part in its position placed flush round the support part is provided.

3. Seat according to claims 1 or 2, characterized in that the length of the bearing elements in the further portion of the bearing part is so dimensioned that in the operational shape a backrest is obtained.

4. Seat according to one of the claims 1 to 3, characterized in that on its further portion the bearing part has a step (150) on which rests a marginal zone on the circumference of the support part in the operational shape.

5. Seat according to one of the claims 1 to 3, characterized in that on its further portion the bearing part has a groove or channel, which receives a marginal zone on the circumference of the support part in the operational shape.

6. Seat according to one of the claims 1 to 5, characterized in that the bearing elements are hollow profile bars.

7. Seat according to one of the claims 1 to 6, characterized in that the joints by which the bearing elements (11) are interconnected to their adjacent longitudinal sides are constructed as bending joints (12).

8. Seat according to claim 7, characterized in that the bearing elements (11) have a trapezoidal profile.

9. Seat according to claim 7 or 8, characterized in that the bearing body is constructed in one piece.

## Revendications

1. Siège, pouvant être transformé entre une configuration de fonctionnement et une configuration compacte de transport ou de repos occupant un faible volume, comprenant un corps porteur pouvant être enroulé dans son intégralité, comprenant une partie support plate (110) servant de dossier ou, le cas échéant, d'accoudoir et une partie d'appui plate (120) pouvant servir, dans la configuration de fonctionnement, de surface de siège, la partie support comme la partie d'appui étant essentiellement constituées d'éléments porteurs (1a, 11) résistants à la flexion dans le sens de leur longueur, disposés les uns à côté des autres, reliés les uns aux autres par leurs bords longitudinaux contigus, par l'intermédiaire d'articulations (1b, 12), et la partie d'appui étant reliée à la partie support de façon basculante par une section marginale (111), caractérisé en ce que les éléments porteurs de la section marginale de la partie support et les éléments porteurs de la partie d'appui se rejoignent respectivement frontalement par paires, en ce que des articulations ou des charnières (130) sont respectivement prévues entre les éléments supports contigus correspondants de la section marginale et de la partie d'appui, en ce qu'une autre section (112) rejoint ladite section marginale de la partie support, en ce que les éléments supports situés dans ladite autre section sont plus longs que les éléments supports situes dans ladite section marginale, en ce qu'après avoir amené la section marginale de la partie support et de la partie d'appui reliée à celle-ci dans une configuration plane, la partie d'appui peut être dépliée à un angle droit par rapport à ladite section marginale, et en ce que l'autre section de la partie support peut entourer de façon jointive la partie d'appui, lorsque celle-ci est dépliée.

2. Siège selon la revendication 1, caractérisé en ce qu'une fermeture (140) est prévue, qui est destinée à verrouiller l'autre section de la partie support dans la position où elle est conduite de façon jointive autour de la partie d'appui.

3. Siège selon l'une des revendications 1 ou 2, caractérisé en ce que la longueur des éléments porteurs situés dans l'autre section de la partie support est calculée de telle manière que, dans la configuration de fonctionnement de celle-ci, l'on obtienne un dossier.

4. Siège selon l'une des revendications 1 à 3, caractérisé en ce que la partie support comporte, au niveau de son autre section, un palier (150), sur lequel repose, dans la configuration de fonctionnement, une zone marginale située à la périphérie de la partie d'appui.

5. Siège selon l'une des revendications 1 à 3, caractérise en ce que la partie support comporte, au niveau de sort autre section, une rainure ou rigole qui, dans la configuration de fonctionnement, reçoit une zone marginale située à la périphérie de la partie d'appui.

6. Siège selon l'une des revendications 1 à 5, caractérisé en ce que les éléments porteurs sont des barres profilées creuses.

7. Siège selon l'une des revendications 1 à 6, caractérisé en ce que les articulations, par l'intermédiaire desquelles les éléments porteurs (11) sont reliés les uns aux autres par leurs côtés longitudinaux contigus, sont réalisées sous forme d'articulations (12) de flexion.

8. Siège selon la revendication 7, caractérisé en ce que les éléments porteurs (11) présentent un profil trapézoïdal.

9. Siège selon la revendication 7 ou la revendication 8, caractérisé en ce que le corps porteur est réalisé sous forme d'une pièce monobloc.
